# DEMANDE DE BREVET EUROPEEN

(11) **EP 4 752 646 A1**
(43) Date de publication de la demande: **03.06.2026**
(21) Numéro de dépôt: 24216595.9
(22) Date de dépôt: 29.11.2024
(51) Int. Cl.: G04B 19/08, G04B 19/24

(54) **MÉCANISME D'AFFICHAGE RÉTROGRADE**

(71) Demandeur: PATEK PHILIPPE SA GENEVE, 1204 Genève (CH)
(72) Inventeur: FEYER, Julien, 1228 Plan-les-Ouates (CH); TANNER, Samuel, 1228 Plan-les-Ouates (CH)
(74) Mandataire: Micheli & Cie SA

(57) **Abrégé**

Mécanisme d'affichage rétrograde (1) pour pièce d'horlogerie comprenant un pignon (2) pour entraîner un mobile d'affichage (3) selon un mouvement rétrograde lorsque le pignon (2) est tourné uniquement dans un sens de rotation, le pignon (2) et le mobile d'affichage (3) comprenant chacun une denture à deux étages, un premier étage de la denture du pignon (2) coopérant exclusivement avec un premier étage de la denture du mobile d'affichage (3) et un deuxième étage de la denture du pignon (2) coopérant exclusivement avec un deuxième étage de la denture du mobile d'affichage (3), le premier étage de la denture du pignon (2) permettant l'entraînement du mobile d'affichage (3) dans un premier sens et comprenant au moins une troncature (21) permettant un retour du mobile d'affichage (3) dans un deuxième sens opposé au premier sens, le deuxième étage de la denture du pignon (2) comprenant au moins une dent de butée (20) coopérant avec une première dent (30) du deuxième étage de la denture du mobile d'affichage (3) pour arrêter le mobile d'affichage (2) lors du retour. Quantième de pièce d'horlogerie comprenant un tel mécanisme et procédé de fabrication d'un tel mécanisme.

## Description

La présente invention concerne un mécanisme d'affichage rétrograde pour pièce d'horlogerie. La présente invention concerne en particulier un mécanisme d'affichage rétrograde pour l'affichage des jours de la semaine dans un quantième.

Les mécanismes d'affichage rétrogrades pour pièces d'horlogerie sont généralement réalisés à l'aide d'une came limaçon et d'un râteau. La came est souvent solidaire en rotation d'une étoile qui est entraînée pas à pas et maintenue en position entre chaque pas par un sautoir. Le râteau est maintenu en appui contre la came par un ressort de rappel et engrène avec un pignon d'affichage sur l'axe duquel est généralement fixé l'indicateur. Un désavantage de tels mécanismes d'affichage est que plus l'angle d'affichage est grand, plus il est difficile d'avoir un affichage précis. Afin d'améliorer la précision de l'affichage, il faut augmenter les dimensions de la came, ce qui augmente l'encombrement du mécanisme.

Certains mécanismes d'affichage rétrogrades font usage d'un rouage à denture tronquée, où l'étoile est solidaire en rotation d'un pignon à denture tronquée qui entraîne une roue d'affichage sur l'axe de laquelle est fixé l'indicateur. La denture tronquée du pignon a pour effet que la roue d'affichage désengrène au cours d'un des pas de l'étoile et revient à sa position de départ sous l'effet de la force élastique d'un spiral ou d'un râteau de rappel. Un désavantage d'une telle solution est qu'elle nécessite généralement une butée externe aux roues du mécanisme pour arrêter le mouvement de retour de la roue d'affichage, ce qui peut créer une imprécision lors de l'affichage de la première indication et/ou requiert que la butée soit réglable. Un tel mécanisme est par conséquent complexe et délicat à réaliser et/ou à régler pour que l'affichage soit précis dès la première indication.

Le brevet CH 681 761 B5 décrit un mécanisme d'affichage rétrograde à denture tronquée dont la fonction de butée est réalisée par la denture des roues, mais la forme de la denture tronquée empêche son usinage par un taillage traditionnel, ce qui ne permet pas sa fabrication avec une précision maximale.

Un but de la présente invention est de proposer un mécanisme d'affichage rétrograde de construction simple et permettant un affichage précis.

Un autre but de la présente invention est de proposer un mécanisme d'affichage rétrograde de faible encombrement.

Encore un but de la présente invention est de proposer un mécanisme d'affichage rétrograde qui puisse être usiné selon des procédés connus et permettant d'atteindre une grande précision.

Ces buts et d'autres avantages sont atteints par un mécanisme d'affichage rétrograde pour pièce d'horlogerie comprenant un pignon pour entraîner un mobile d'affichage selon un mouvement rétrograde lorsque le pignon est tourné uniquement dans un sens de rotation, le pignon et le mobile d'affichage comprenant chacun une denture à deux étages, un premier étage de la denture du pignon coopérant exclusivement avec un premier étage de la denture du mobile d'affichage et un deuxième étage de la denture du pignon coopérant exclusivement avec un deuxième étage de la denture du mobile d'affichage, le premier étage de la denture du pignon permettant l'entraînement du mobile d'affichage dans un premier sens et comprenant au moins une troncature permettant un retour du mobile d'affichage dans un deuxième sens opposé au premier sens, le deuxième étage de la denture du pignon comprenant au moins une dent de butée coopérant avec une première dent du deuxième étage de la denture du mobile d'affichage pour arrêter le mobile d'affichage lors du retour.

L'utilisation de dentures à deux étages dont un premier étage est essentiellement dédié à l'entraînement en marche avant du mobile d'affichage et le deuxième étage est essentiellement dédié à l'arrêt du mouvement de retour du mobile d'affichage permet la réalisation d'un mécanisme d'affichage rétrograde simple, facilement réalisable par usinage partiel des dentures du mobile d'affichage et du pignon l'entraînant, et permettant un affichage précis.

La au moins une troncature du premier étage de la denture du pignon correspond par exemple à une troncature de deux dents.

De préférence, le deuxième étage de la denture du mobile d'affichage ne comprend que la première dent, de sorte qu'il ne puisse certainement pas bloquer le mouvement de retour du mobile d'affichage avant que la première dent n'entre en butée contre la au moins une dent de butée.

De préférence, la dent de butée s'étend le long d'un plan radial du pignon passant par la troncature.

De préférence, le pignon comprend une troncature du deuxième étage de sa denture, voisine de la au moins une dent de butée pour permettre le contact direct de la au moins une dent de butée et de la première dent lors du retour de l'organe d'affichage.

Le mobile d'affichage est par exemple un secteur denté.

Le mécanisme d'affichage rétrograde est par exemple un affichage du jour de la semaine.

Les buts évoqués plus haut et d'autres avantages sont atteints également par un quantième pour pièce d'horlogerie comprenant un tel mécanisme d'affichage rétrograde.

Les buts évoqués plus haut et d'autres avantages sont atteints également par un procédé de fabrication d'un tel mécanisme d'affichage rétrograde, comprenant la fourniture d'un pignon à denture unique, le fraisage partiel de la denture du pignon sur une première hauteur pour la création de la au moins une troncature et de la au moins une dent de butée, la première hauteur correspondant à la hauteur du premier étage de la denture du pignon, la fourniture d'un mobile d'affichage à denture unique; et le fraisage sur une deuxième hauteur de la denture du mobile d'affichage à l'exception d'une dent pour la création de la première dent, la deuxième hauteur correspondant au deuxième étage de la denture du mobile d'affichage.

De préférence, le fraisage partiel de la denture du pignon comprend le fraisage sur la première hauteur d'une dent de la denture du pignon et le fraisage complet d'une dent voisine de la précédente pour créer la au moins une troncature du premier étage de la denture du pignon et pour créer la au moins une dent de butée et une troncature correspondante du deuxième étage de la denture du pignon.

L'invention sera mieux comprise à la lecture de la description ci-dessous, illustrée par les figures où :
- la figure 1 illustre un mécanisme d'affichage rétrograde selon une forme d'exécution de l'invention ;
- la figure 2 est un détail du mécanisme de la figure 1.

En référence aux figures, le mécanisme d'affichage rétrograde 1 comprend un pignon 2 engrenant avec un mobile d'affichage 3 destiné à entraîner un indicateur non représenté pour afficher une information, par exemple le jour de la semaine, sur un cadran de pièce d'horlogerie. L'indicateur est par exemple une aiguille parcourant une échelle représentée sur le cadran, ou un disque sur lequel sont inscrites des informations à afficher successivement à travers un guichet du cadran. Selon la forme d'exécution illustrée à titre d'exemple, le mobile d'affichage 3 est un secteur denté monté mobile en rotation sur un axe. L'indicateur est de préférence solidaire en rotation du mobile d'affichage 3, par exemple fixé sur l'axe de rotation du mobile d'affichage 3. D'autres dispositions de l'indicateur et modes d'entraînement directs ou indirects de ce dernier par le mobile d'affichage sont toutefois possibles dans le cadre de l'invention.

Le pignon 2 et le mobile d'affichage 3 sont configurés de sorte que la rotation du pignon 2 uniquement dans un sens, correspondant au sens de marche avant du mécanisme d'affichage rétrograde 1, entraîne le mobile d'affichage 3 dans un mouvement rétrograde. En marche avant, le mobile d'affichage 3 engrène ainsi avec le pignon 2 qui l'entraîne dans un premier sens jusqu'à ce que l'indicateur atteigne sa dernière position sur l'échelle ou jusqu'à ce que l'indicateur affiche la dernière information de la série d'informations à afficher. Le mobile d'affichage 3 désengrène alors d'avec le pignon 2 et retourne rapidement, quasiment instantanément, en sens inverse à sa position initiale sous l'effet d'une force de rappel élastique, sans que le pignon 2 ne tourne en sens inverse. Selon la forme d'exécution illustrée, la force de rappel élastique est développée par un ressort de rappel 50, par l'intermédiaire d'un râteau de rappel 5 qui engrène avec un pignon de rappel 6 solidaire en rotation du mobile d'affichage 3. Le râteau de rappel 5 et le ressort de rappel 50 ont également pour effet de tendre le mécanisme d'affichage rétrograde 1 afin de contrer les effets de possibles jeux d'engrenage. D'autres types de dispositifs de rappel sont cependant envisageables dans le cadre de l'invention, par exemple un spiral ou tout autre dispositif adapté à la nature du mobile d'affichage.

Selon la forme d'exécution illustrée, le pignon 2 est solidaire en rotation d'une étoile 4, par exemple d'une étoile à sept branches. La position de l'étoile 4 est indexée et maintenue entre chaque pas de manière connue par un sautoir 40 comprenant un ressort 41. L'étoile 4 est par exemple entraînée pas à pas par un mécanisme d'entraînement non représenté et provoque ainsi l'avance pas à pas du mobile d'affichage 3 et de l'indicateur. Le mécanisme d'affichage rétrograde 1 est par exemple un mécanisme d'affichage du jour de la semaine pour quantième et le mécanisme d'entraînement comprend une roue de vingt-quatre heures actionnant une bascule à chaque tour pour avancer l'étoile d'un pas par jour. Tout autre mécanisme approprié pour avancer l'étoile d'un pas à des moments prédéterminés et/ou à la demande est toutefois envisageable dans le cadre de l'invention.

En référence à la figure 2, l'étoile 4 et le pignon 2 sont destinés à être entraînés en fonctionnement normal dans le sens de rotation indiqué par la flèche en arc-de-cercle, soit dans le sens anti-horaire tel que représenté sur la figure. Le pignon 2 et le mobile d'affichage 3 possèdent chacun une denture à deux étages, un premier étage de la denture du pignon 2, correspondant à un étage inférieur sur les figures, coopérant exclusivement avec un premier étage de la denture du mobile d'affichage 3, et un deuxième étage de la denture du pignon 2, correspondant à un étage supérieur sur les figures, coopérant exclusivement avec un deuxième étage de la denture du mobile d'affichage 3. Le premier étage de la denture du mobile d'affichage 3 et le premier étage de la denture du pignon 2 s'étendent de préférence sur une même première hauteur de la denture respective, et le deuxième étage de la denture du mobile d'affichage 3 et le deuxième étage de la denture pignon mobile 2 s'étendent de préférence sur une même deuxième hauteur de la denture respective. De préférence, la première et la deuxième hauteur correspondent chacune essentiellement à la moitié de la hauteur des dentures du mobile d'affichage 3 et du pignon 2, mais d'autres proportions entre les premiers et deuxièmes étages respectifs sont possibles dans le cadre de l'invention.

Le premier étage de la denture du pignon 2 est configuré pour permettre l'entraînement dans un premier sens du mobile d'affichage 3 par le pignon 2, le premier sens correspondant au sens de marche avant de l'indicateur. Selon l'invention, le premier étage de la denture du pignon 2 comprend une troncature 21 permettant un désengrènement du premier étage de la denture du mobile d'affichage 3 et un retour en sens inverse de ce dernier dans sa position initiale. Selon le mode d'exécution illustré à titre d'exemple, l'engrenage formé par le premier étage de la denture du pignon 2 et le premier étage de la denture du mobile d'affichage 3 avance de deux dents à chaque pas de l'étoile 4 et la troncature 21 du premier étage de la denture du pignon 2 est une troncature de deux dents permettant le libre passage des dents du premier étage de la denture du mobile d'affichage. D'autres longueurs de troncature du premier étage de la denture du pignon sont cependant possibles dans le cadre de l'invention en fonction de la cadence du mouvement du mécanisme d'affichage rétrograde et/ou de la configuration du mobile d'affichage.

Le deuxième étage de la denture du pignon 2 comprend une dent de butée 20 configurée pour coopérer avec une première dent 30 du deuxième étage de la denture du mobile d'affichage 30 pour limiter le mouvement de retour du mobile d'affichage 3. La dent de butée 20 s'étend de préférence le long d'un plan radial virtuel non représenté du pignon 2 passant par la troncature 21 du premier étage de la denture du pignon 2, de sorte que lorsque la dent de butée 20 se retrouve en regard du mobile d'affichage 3, au moins une partie de la troncature 21 s'y retrouve également. La dent de butée 20 et la première dent 30 sont configurées de sorte que dans son mouvement de retour le mobile d'affichage 3 est arrêté dans sa position initiale. La position initiale du mobile d'affichage 3 correspond typiquement à la position du mécanisme d'affichage rétrograde 1 dans laquelle l'indicateur affiche la première information de la série d'informations à afficher, par exemple la position dans laquelle l'indicateur affiche le premier jour de la semaine ou du mois, ou le premier mois de l'année. Le deuxième étage de la denture du pignon 2 comprend de préférence une troncature 22 voisine de la dent de butée 20 pour permettre à la première dent 30 du deuxième étage de la denture du mobile d'affichage 3 de coopérer fermement avec la dent de butée 20 sans être gênée ou arrêtée par une dent voisine de la dent de butée 20. La dent de butée 20 et la troncature 22 du deuxième étage de la denture du pignon 2 sont ensemble disposées sur le même secteur du pignon 2 que la troncature 21 du premier étage, de sorte que la dent de butée 20 et les deux troncatures 21, 22 se retrouvent simultanément en regard du mobile d'affichage 3 suite au dernier pas d'un cycle d'affichage rétrograde.

Le deuxième étage de la denture du mobile d'affichage 3 est configuré pour permettre le mouvement de retour du mobile d'affichage 3 jusqu'à ce que la première dent 30 bute contre la dent de butée 20 du pignon 2. De préférence, le deuxième étage de la denture du mobile d'affichage 3 ne comprend pas de dents à l'exception de la première dent 30, permettant ainsi le libre passage de la denture du mobile d'affichage dans la troncature 21 du premier étage de la denture du pignon 2 et sous la dent de butée 20, jusqu'à l'arrêt de la première dent 30 contre la dent de butée 20.

Les figures 1 et 2 illustrent le mobile d'affichage rétrograde 1 dans la position initiale d'un cycle d'affichage rétrograde, lorsque l'indicateur affiche la première information de la série d'informations à afficher, par exemple le premier jour de la semaine. Le pignon 2 est maintenu en position par le sautoir 40 agissant sur l'étoile 4 après le dernier pas du cycle d'affichage rétrograde précédent et le retour du mobile d'affichage 3. La première dent 30 est alors en appui contre la dent de butée 20. Dans cette position initiale, le premier étage de la denture du mobile d'affichage 3 et le premier étage de la denture du pignon 2 n'engrènent pas en raison de la troncature 21 du premier étage de la denture du pignon 2 qui se trouve en regard du mobile d'affichage 3 et s'étend jusque sous la dent de butée 20.

Au prochain pas de l'étoile 4 dans le sens de la flèche en arc-de-cercle, le pignon 2 avance de deux dents. Dans son mouvement, la dent de butée 20 du pignon 2 coopère avec la première dent 30 du mobile d'affichage 3 pour pousser le mobile d'affichage 3 de sorte que les dents du premier étage du mobile d'affichage 3 engrènent avec les dents du premier étage de la denture du pignon 2 suivant la troncature 21. L'avance pas-à-pas du mécanisme d'affichage rétrograde 1 se poursuit ainsi dans le même sens de deux dents à chaque pas, provoquant l'affichage successif et sautant des informations à afficher. Lors du dernier pas du cycle d'affichage rétrograde, la troncature 21 du pignon 2 se retrouve en regard du mobile d'affichage 3 qui désengrène alors d'avec le pignon 2. Sous l'effet de la force élastique de rappel, exercée par exemple par le ressort de rappel 50 par l'intermédiaire du râteau de rappel 5, le mobile d'affichage 3 revient en sens inverse vers sa position initiale, les dents du premier étage de la denture du mobile d'affichage 3 passant librement dans la troncature 21 du premier étage de la denture du pignon 2 et sous la dent de butée 20. Le mouvement de retour est stoppé lorsque la première dent 30 du mobile d'affichage 3, après être passée librement dans la troncature 22 du deuxième étage de la denture du pignon 2, bute contre la dent de butée 20. Le cycle d'affichage rétrograde reprend alors au prochain pas de l'étoile 4, comme expliqué plus haut.

Selon le mode de réalisation illustré, le mécanisme d'affichage rétrograde 1 est configuré de sorte que le mobile d'affichage 3 effectue un cycle d'affichage rétrograde par tour complet du pignon 2. Il est cependant envisageable dans le cadre de l'invention que le mobile d'affichage 3 effectue plus d'un cycle d'affichage rétrograde par tour, le nombre de pas par cycle pouvant varier, par exemple pour l'affichage rétrograde du quantième sur une année complète. La denture du pignon comprend alors autant de troncatures et de dents de butée correspondantes qu'il y a de cycles d'affichage rétrogrades à effectuer durant un tour complet du pignon.

Il est également envisageable dans le cadre de l'invention que le pignon, et par conséquent le mobile d'affichage et l'affichage, soient entraînés de manière continue et non pas-à-pas. La ou les troncatures sont alors dimensionnées en fonction de la vitesse de rotation du pignon pour permettre la butée sans obstacle de la première dent contre la dent de butée lors du retour du mobile d'affichage, malgré l'avance du pignon.

Les dentures à deux étages du pignon 2 et du mobile d'affichage 3 selon l'invention peuvent être fabriquées à l'aide de procédés de taillage traditionnels permettant d'atteindre une très grande précision d'usinage.

Le pignon 2, par exemple, est de préférence réalisé à partir d'un pignon à denture unique duquel une dent est tronquée sur toute sa hauteur et une dent voisine de la précédente est tronquée, par exemple par fraisage, uniquement sur la première hauteur correspondant au premier étage de la denture, créant ainsi la troncature 21 de deux dents dans le premier étage de la denture ainsi que la dent de butée 20 et la troncature 22 d'une seule dent dans le deuxième étage de la denture du pignon 2.

Le mobile d'affichage 3 peut être fabriqué à partir d'un mobile à denture unique dont les dents sont fraisées sur la deuxième hauteur correspondant au deuxième étage de la denture, à l'exception de la première dent 30.

Selon le mode de réalisation illustré, le mobile d'affichage 3 est un secteur denté permettant d'entraîner un indicateur sous la forme par exemple d'une aiguille ou d'un secteur de disque, solidaire en rotation du mobile d'affichage 3. D'autres mobiles d'affichages sont cependant envisageables dans le cadre de l'invention, par exemple une roue dentée montée en rotation ou un mobile d'affichage monté mobile en translation, par exemple une crémaillère, entraîné par le pignon dans un mouvement rétrograde linéaire.

## Revendications

1. Mécanisme d'affichage rétrograde (1) pour pièce d'horlogerie comprenant un pignon (2) pour entraîner un mobile d'affichage (3) selon un mouvement rétrograde lorsque le pignon (2) est tourné uniquement dans un sens de rotation, le pignon (2) et le mobile d'affichage (3) comprenant chacun une denture à deux étages, un premier étage de la denture du pignon (2) coopérant exclusivement avec un premier étage de la denture du mobile d'affichage (3) et un deuxième étage de la denture du pignon (2) coopérant exclusivement avec un deuxième étage de la denture du mobile d'affichage (3), le premier étage de la denture du pignon (2) permettant l'entraînement du mobile d'affichage (3) dans un premier sens et comprenant au moins une troncature (21) permettant un retour du mobile d'affichage (3) dans un deuxième sens opposé au premier sens, le deuxième étage de la denture du pignon (2) comprenant au moins une dent de butée (20) coopérant avec une première dent (30) du deuxième étage de la denture du mobile d'affichage (3) pour arrêter le mobile d'affichage (2) lors du retour.

2. Mécanisme (1) selon la revendication précédente, la troncature (21) du premier étage de la denture du pignon (2) correspondant à une troncature de deux dents.

3. Mécanisme (1) selon l'une des revendications précédentes, le deuxième étage de la denture du mobile d'affichage (3) ne comprenant que la première dent (30).

4. Mécanisme (1) selon l'une des revendications précédentes, la dent de butée (20) s'étendant le long d'un plan radial du pignon (2) passant par la troncature (21).

5. Mécanisme (1) selon l'une des revendications précédentes, le pignon comprenant une troncature (22) du deuxième étage de sa denture, voisine de la au moins une dent de butée (20) pour permettre le contact direct de la au moins une dent de butée (20) et de la première dent (30) lors du retour de l'organe d'affichage (3).

6. Mécanisme (1) selon l'une des revendications précédentes, le mobile d'affichage étant un secteur denté.

7. Mécanisme (1) selon l'une des revendications précédentes, pour l'affichage du jour de la semaine.

8. Quantième pour pièce d'horlogerie comprenant un mécanisme selon l'une des revendications précédentes.

9. Procédé de fabrication d'un mécanisme (1) selon l'une des revendications 1 à 5, comprenant :
- la fourniture d'un pignon (2) à denture unique ;
- le fraisage partiel de la denture du pignon (2) sur une première hauteur pour la création de la au moins une troncature (21) et de la au moins une dent de butée (20), la première hauteur correspondant à la hauteur du premier étage de la denture du pignon (2) ;
- la fourniture d'un mobile d'affichage (3) à denture unique ; et
- le fraisage sur une deuxième hauteur de la denture du mobile d'affichage (3) à l'exception d'une dent de la denture pour la création de la première dent (30), la deuxième hauteur correspondant au deuxième étage de la denture du mobile d'affichage (3).

10. Procédé selon la revendication précédente, le fraisage partiel de la denture du pignon (2) comprenant le fraisage sur la première hauteur d'une dent de la denture du pignon (2) et le fraisage complet d'une dent voisine de la précédente pour créer la au moins une troncature (21) du premier étage de la denture du pignon (2) et pour créer la au moins une dent de butée (20) et une troncature (22) correspondante du deuxième étage de la denture du pignon (2).
